# EUROPÄISCHE PATENTANMELDUNG

(11) **EP 4 686 785 A1**
(43) Veröffentlichungstag der Anmeldung: **04.02.2026**
(21) Anmeldenummer: 24191841.6
(22) Anmeldetag: 30.07.2024
(51) Int. Cl.: E01F 15/04

(54) **FAHRZEUGRÜCKHALTESYSTEM**

(71) Anmelder: Meiser Straßenausstattung GmbH, 66839 Schmelz (DE)
(72) Erfinder: Meiser, Ulrich Kaspar Siegfried, 66121 Saarbrücken (DE)
(74) Vertreter: Ksoll, Peter

(57) **Zusammenfassung**

Ein Fahrzeugrückhaltesystem (1) zur Anordnung neben einer Fahrbahn (FB) weist am Boden festlegbare Pfosten (6) und zumindest einen sich fahrbahnseitigen entlang der Pfosten (6) erstreckenden Schutzplankenstrang (2, 3) aus miteinander verbundenen Schutzplanken (4, 5) auf. Zwischen einem Pfosten (6) und einer Schutzplanke (4, 5) ist ein Abstandshalter (16) angeordnet. Erfindungsgemäß ist der Abstandshalter (16) entlang einer Führung (17) relativ zum Pfosten (6) kippbar angeordnet.

## Beschreibung

Die Erfindung betrifft ein Fahrzeugrückhaltesystem zur Anordnung neben einer Fahrbahn gemäß den Merkmalen im Oberbegriff von Anspruch 1.

Fahrzeugrückhaltesysteme sind passive Schutzeinrichtungen zum Schutz von Verkehrsteilnehmern sowie von Personen und Installationen außerhalb des Kraftfahrzeug-Verkehrsraumes. Die grundsätzliche Aufgabe eines Kraftfahrzeugrückhaltesystems besteht darin, ein von der Fahrbahn abkommendes Kraftfahrzeug aufzuhalten und dieses auf die Fahrbahn zurückzuleiten, wobei die Systeme nicht durchbrochen werden sollen. Die Leistungseigenschaften werden durch genormte Anprallversuche ermittelt. Bei Anprallprüfungen werden festgelegte Werte vor und/oder während und/oder nach einem Fahrzeuganprall gemessen bzw. erfasst. Wesentliche Kennwerte dabei sind die Anprallheftigkeit ASI (Acceleration Severity Index), der Wirkungsbereich W (Working width) und die Fahrzeugeindringung VI (Vehicle intrusion).

Zur Sicherstellung der an Fahrzeugrückhaltesysteme gestellten Anforderungen gibt es Regelwerke. Diese sind im Wesentlichen die Richtlinien für passive Schutzeinrichtungen (RPS) sowie die DIN EN 1317 (Rückhaltesysteme an Straßen).

Es existieren zahlreiche Systeme von Stahlschutzplanken, beginnend mit der sogenannten einfachen Schutzplanke bzw. Einfachschutzplanke (ESP). Derartige Fahrzeugrückhaltesysteme sind aus dem Stand der Technik bekannt und beispielsweise in der DE 10 2007 050 028 A1 beschrieben. Die Schutzplankenanordnung besteht aus einem Schutzplankenstrang aus lösbar aneinandergesetzten Schutzplanken und den Schutzplankenstrang tragenden, im Querschnitt Sigma-förmigen Pfosten, die in den Untergrund gerammt oder über Montageplatten an Bauwerken montiert werden können. Die Befestigung der Schutzplanken an den Pfosten erfolgt über Abstandshalter unter Eingliederung von Zwischenprofilen.

Bei einem Fahrzeuganprall werden zunächst vorhandene Deformationselemente und anschließend die im oder am Boden festgelegten Pfosten deformiert und von der Fahrbahn weg gebogen. Bei der weiteren Deformation löst sich dann der Schutzplankenstrang von den Pfosten, nachdem eine Verbindungsschraube zur Befestigung des Schutzplankenstrangs an dem Pfosten gebrochen ist. Der Schutzplankenstrang kann sich dann getrennt von den Pfosten deformieren und durch eine Zugbandwirkung ein Fahrzeug umlenken.

Eine Schutzplankenanordnung für ein Fahrzeugrückhaltesystem zum Absichern von Fahrbahnen mit einem an Pfosten festgelegten Schutzplankenstrang ist auch in der EP 1 619 310 A1 beschrieben.

Die EP 2 333 159 B1 schlägt vor, den Schutzplankenstrang jeweils über Stützelemente an den Profilpfosten abzustützen und zwischen einem Stützelement und dem Schutzplankenstrang ein Zwischenelement anzuordnen, welches derart ausgebildet ist, dass der Schutzplankenstrang in einem Winkel zur Längsachse der Profilpfosten verläuft, wobei das Stützelement zur Anpassung an den Winkel zwischen den Schutzplankenstrang und der Längsachse des Profilpfostens asymmetrisch ausgebildet ist mit einem längeren oberen Schenkel und einem kürzeren unteren Schenkel. Hierdurch verläuft der Schutzplankenstrang in einem Winkel zur Längsachse der Profilpfosten, wodurch verhindert werden soll, dass sich der Schutzplankenstrang bei fortschreitender Deformierung der Schutzplankenkonstruktion absenkt.

Bei dem aus der EP 2 159 326 B1 bekannten Fahrzeugrückhaltesystem sind die Schutzplanken über kastenartige Abstandskonsolen bzw. Abstandshalter mit den Pfosten verbunden, wobei jeweils zwischen einer Schutzplanke und einem Abstandshalter ein Kippelement eingegliedert ist.

Der Erfindung liegt ausgehend von Stand der Technik die Aufgabe zugrunde ein Fahrzeugrückhaltesystem im Deformationsverhalten zu verbessern sowie im Aufhaltevermögen weiter zu steigern und dieses insbesondere für Aufhaltestufen mit sehr hohem Aufhaltevermögen zu ertüchtigen.

Die Lösung dieser Aufgabe besteht nach der Erfindung in einem Fahrzeugrückhaltesystem gemäß den Merkmalen von Anspruch 1.

Das Fahrzeugrückhaltesystem weist am Boden festlegbare Pfosten und zumindest einen sich fahrbahnseitig entlang der Pfosten erstreckenden Schutzplankenstrang aus Schutzplanken auf. Zwischen einem Pfosten und einer Schutzplanke ist ein Abstandshalter angeordnet. Die Schutzplanken bzw. der Schutzplankenstrang sind an den Abstandshaltern und die Abstandshalter jeweils an einem Pfosten festgelegt. Dies erfolgt über Schraubverbindungsmittel.

Erfindungsgemäß ist ein Abstandshalter entlang einer Führung kippbar angeordnet. In der erfindungsgemäßen Ausgestaltung bilden die Abstandshalter Kippelemente, an welchen die Schutzplanken bzw. der Schutzplankenstrang festgelegt ist. Mit den Abstandshaltern bzw. Kippelementen kann eine Schutzplanke bzw. ein Längenabschnitt des aus den Schutzplanken gebildeten Schutzplankenstrang relativ zu einem Pfosten um eine Kippachse bzw. einen Abstützpunkt kippen und auf diese Weise gezielt über einen definiert vorgegebenen Weg nachgeben und An- bzw. Aufprallenergie absorbieren. Das System wirkt wie ein begrenzt nachgiebiger Puffer.

Vorteilhafte Ausgestaltungen und Weiterbildungen des erfindungsgemäßen Fahrzeugrückhaltesystems sind Gegenstand der abhängigen Ansprüche.

Die Führung weist eine am Abstandshalter vorgesehene Führungsbahn auf. Die Führungsbahn ist relativ zu einem am Pfosten angeordneten Führungselement verlagerbar. Auf diese Weise erfolgt eine bewegliche Verbindung zwischen dem Abstandshalter und einem Pfosten über ein Schubgelenk. Dieses lässt eine geführte Kippbewegung eines Abstandshalters relativ zum Pfosten zu. Hierbei bewegt sich der Abstandshalter und eine am Abstandshalter fahrbahnseitig festgelegte Schutzplanke in einer Kipp- bzw. Drehbewegung um einen Abstützpunkt am unteren Ende des Abstandshalters.

Das obere freie Ende des Abstandshalters und eine daran befestigte Schutzplanke bewegt sich nach oben bis eine Schutzplanke an dem Pfosten anstößt oder der Führungsweg der Führung ausgeschöpft ist. Im Falle eines Anpralls an das Fahrzeugrückhaltesystem erfolgt eine Ausweichbewegung des Schutzplankenstrangs. Diese ist im betroffenen Abschnitt des Fahrzeugrückhaltesystems durch die Führung gerichtet und begrenzt kontrolliert. Der an den Abstandshaltern fahrbahnseitig festgelegte Schutzplankenstrang aus Schutzplanken weicht zunächst aus. Hierdurch kann eine aus einem Anprallereignis resultierende Kraftspitze reduziert werden. Das Fahrzeugrückhaltesystem reagiert nachgiebig und übernimmt nach Ausschöpfung der Kippbewegung die volle Zugbandwirkung.

Das Deformationsverhalten, das Energieabsorbtionsvermögen und das Aufhaltevermögen eines erfindungsgemäßen Fahrzeugrückhaltesystems sind durch die kippbare Anordnung der Abstandshalter und des bzw. der fahrbahnseitig an den Abstandshaltern festgelegten Schutzplankenstrang bzw. Schutzplankenstränge verbessert. Das Anprallverhalten des Fahrzeugrückhaltesystems wird durch die kippbaren Abstandshalter positiv beeinflusst, derart, dass ein kurzfristiges Abpuffern von Lastspitzen im Falle eines Anpralls erfolgt. Der Schutzplankenstrang wird im Falle eines Anpralls in Anprallrichtung belastet und gibt durch die Kipp- bzw. Drehbewegung zunächst nach. Beim Anprall eines Kraftfahrzeugs an das Fahrzeugrückhaltesystem erfolgt ein geringfügig zeitversetztes Ablösen eines Schutzplankenstrangs von den Pfosten. Die beim Anprall auf das Fahrzeugrückhaltesystem wirkenden Längskräfte werden im Wesentlichen von dem horizontalen Schutzplankenstrang und deren Verbindung aufgenommen. Die Anprallheftigkeit wird reduziert und eine hohe Zugbandwirkung sichergestellt.

Das Fahrzeugrückhaltesystem weist ein verbessertes Deformationsverhalten und ein höheres Aufhaltevermögen auf. Es kann ein Fahrzeugrückhaltesystem realisiert werden, dessen Aufhaltestufe für sehr hohes Aufhaltevermögen einzustufen ist, insbesondere eine Aufhaltestufe H4b.

Durch das Wegkippen des Schutzplankenstrangs bildet sich für nachgeführte Fahrzeugteile eines anprallenden Fahrzeugs eine begrenzt nachgiebige Anprallfläche.

Die Führung weist eine am Abstandshalter vorgesehene Führungsbahn auf. Die Führungsbahn ist relativ zu einem am Pfosten angeordneten Führungselement verlagerbar.

Vorzugsweise ist die Führungsbahn durch ein gekrümmt verlaufendes Langloch gebildet. Das Langloch ist im Abstandshalter vorgesehen. Insbesondere ist das Langloch in einer Basiswand des Abstandshalters vorgesehen. Die Basiswand des Abstandshalters erstreckt sich quer zwischen einer fahrbahnseitigen Schutzplanke und einem Pfosten.

Das Führungselement der Führung ist am Pfosten festgelegt. Vorzugsweise weist das Führungselement eine Hülse und einen durch die Hülse geführten Gewindebolzen.

Die Führungsbahn ist gekrümmt. Insbesondere weist das Langloch einen gekrümmten Verlauf auf. Das Langloch besitzt einen fahrbahnseitigen Lochanfang und ein pfostenseitiges Lochende. Besonders vorteilhaft liegt das Lochende in einem Höhenniveau oberhalb des Lochanfangs. Die Krümmung des Langlochs erstreckt sich von der Fahrbahn ausgehend in Richtung zu einem Pfosten nach oben.

Der Abstandshalter ist ein Metallprofil. Insbesondere handelt es sich um ein aus einer Stahlblechplatine gekantetes Metallprofil. Der Abstandshalter weist eine Basiswand auf, in welcher die Führungsbahn vorgesehen ist. Des Weiteren weist der Abstandshalter einen fahrbahnseitigen quer zur Basiswand gerichteten Stirnschenkel auf, an welchem die Schutzplanke festlegbar ist. Der Abstandshalter besitzt einen pfostenseitigen Stützschenkel, welcher quer zur Basiswand gerichtet ist und sich an einer Vorderseite des Pfostens abstützt.

Die Basiswand ist quer zur Fahrbahn orientiert. Der Stirnschenkel erstreckt sich parallel zu einer Schutzplanke in deren Längsrichtung. Auch der Stützschenkel ist parallel zur Längsrichtung einer Schutzplanke orientiert.

Die untere Kante des Stützschenkels bildet den Dreh- bzw. Kipppunkt, um welchen der Abstandshalter sich bei einem Anprall kippbeweglich verlagert.

Mit dem Stützschenkel ist der Abstandshalter über ein Schraubverbindungsmittel am Pfosten festgelegt. Das Schraubverbindungsmittel weist eine Verbindungsschraube auf, welche im Falle eines Anpralls bei der Kippbewegung des Abstandshalters und des Schutzplankenstrangs abreißt.

Der Abstandshalter weist weiterhin einen rückseitigen Bügelschenkel auf. Der Bügelschenkel ist quer zur Basiswand gerichtet. Mit dem Bügelschenkel umgreift der Abstandshalter einen Pfosten. Der Bügelschenkel liegt an einer von der Fahrbahn abgewandten Rückseite eines Pfostens an.

Der Abstandshalter besitzt des Weiteren einen unteren Kantenschenkel. Der untere Kantenschenkel ist quer zur Basiswand gerichtet. Der Längsschenkel verläuft in Querrichtung des Fahrzeugrückhaltesystems am unteren Ende des Abstandshalters zwischen dem Stirnschenkel und dem Stützschenkel.

Ein oder jeder Pfosten des erfindungsgemäßen Fahrzeugrückhaltesystems weist einen C-förmigen Querschnitt auf mit einem Steg und zwei Seitenschenkeln. Die Pfosten sind neben einer Fahrbahn am bzw. im Boden festgelegt, beispielsweise in den Boden gerammt. Der Steg eines Pfostens ist hierbei quer bzw. im Wesentlichen rechtwinklig zu einer Fahrbahn orientiert.

Vorzugsweise ist das Führungselement der Führung am Steg des Pfostens festgelegt. Die Basiswand des Abstandshalters ist parallel zum Steg des Pfostens angeordnet.

Eine besonders vorteilhafte Ausführungsform des erfindungsgemäßen Fahrzeugrückhaltesystems, welches höchste Aufhaltestufen realisiert, weist zwei vertikal übereinander angeordnete Schutzplankenstränge auf.

Besonders vorteilhaft sind fahrbahnseitig an einem Abstandshalter vertikal übereinander zwei Schutzplanken festgelegt.

Eine Steigerung im Aufhaltevermögen des Fahrzeugrückhaltesystems kann durch einen oberen Leitholmstrang realisiert werden. Hierzu sind auf den freien Enden der Pfosten oder im Bereich entlang der oberen freien Enden der Pfosten U-Profile angeordnet. Die U-Profile bilden einen Profilstrang auf den freien Enden der Pfosten oder entlang der freien Enden der Pfosten. Die U-Profile sind schussweise aneinander gesetzt und über Schraubverbindungsmittel und Stoßverbindungsstücke miteinander verbunden.

Die Erfindung ist nachfolgend anhand eines in den Zeichnungen dargestellten Ausführungsbeispiels näher beschrieben. Es zeigen:
- Figur 1: einen Ausschnitt aus einem Fahrzeugrückhaltesystem in einer perspektivischen Ansicht von einer Fahrbahn aus;
- Figur 2: die Darstellung der Figur 1 in einer von der Fahrbahn abgewandten rückseitigen Ansicht;
- Figur 3: eine Seitenansicht auf das Fahrzeugrückhaltesystem in einer Ausgangsposition;
- Figur 4: das Fahrzeugrückhaltesystem gemäß der Figur 3 nach einem Fahrzeuganprall;
- Figur 5: einen Abstandshalter in einer perspektivischen Darstellung;
- Figur 6a) bis d): den Abstandshalter in einer Seitenansicht, einer Stirnansicht, einer Rückansicht und einer Draufsicht und
- Figur 7: einen Schnitt durch die Darstellung der Figur 3 entlang der Linie A-A.

Die Figuren 1 und 2 zeigen einen Ausschnitt aus einem Fahrzeugrückhaltesystem 1, wie es am Rand einer von Kraftfahrzeugen befahrenen Fahrbahn FB zum Einsatz gelangt.

Das Fahrzeugrückhaltesystem 1 weist zwei vertikal übereinander angeordnete Schutzplankenstränge 2, 3 auf. Jeder Schutzplankenstrang 2, 3 besteht aus lösbar aneinander gesetzten und miteinander verbundenen Schutzplanken 4, 5. Die Schutzplankenstränge 2, 3 werden von Pfosten 6 getragen. Die Pfosten 6 sind im Querschnitt C-förmig und am Boden B festlegbar. Hierzu können die Pfosten 6 am Boden B auf einem Bauwerk mit einem Betonfundament montiert oder neben einer Fahrbahn FB im Boden B verankert, insbesondere gerammt, sein. Die Schutzplankenstränge 2, 3 erstrecken sich entlang der Pfosten 6 mit Abstand zu diesen.

Die Schutzplanken 4, 5 überlappen sich jeweils endseitig und werden mit Hilfe von Schraubverbindungsmitteln 7 miteinander verbunden.

Bei dem Fahrzeugrückhaltesystem 1 gemäß den Figuren 1 bis 4 kommt eine Schutzplanke 4, 5 im Profil B (Bethlehem) zum Einsatz.

Ein Pfosten 6 weist einen C-förmigen Querschnitt auf mit einem Steg 8 und einem fahrbahnseitigen vorderen Seitenschenkel 9 und einem von der Fahrbahn FB abgewandten hinteren Seitenschenkel 10.

Auf den freien Enden 11 der Pfosten 6 ist ein aus U-Profilen 12 gebildeter Profilstrang 13 angeordnet. Die U-Profile 12 sind schussweise aneinandergesetzt und über Schraubverbindungsmittel 14 und Stoßverbinder 15 miteinander verbunden.

Zwischen den Pfosten 6 und den Schutzplanken 4, 5 ist jeweils ein Abstandshalter 16 angeordnet.

Ein Abstandshalter 16 ist entlang einer Führung 17 relativ zum Pfosten 6 kippbar angeordnet. Die Führung 17 weist eine am Abstandshalter 16 vorgesehene Führungsbahn 18 auf, welche relativ zu einem am Pfosten 6 angeordneten Führungselement 19 verlagerbar ist. Die Führungsbahn 18 ist durch ein gekrümmt verlaufendes Langloch 20 gebildet.

Das Führungselement 19 weist eine Hülse 21 sowie einen durch die Hülse 21 geführten Gewindebolzen 22 auf (siehe hierzu Figur 7). Das Führungselement 19 ist am Steg 8 des Pfostens 6 festgelegt.

Das Langloch 20 verläuft gekrümmt mit einem Radius. Das Langloch 20 weist einen pfostenseitigen Lochanfang 23 und ein fahrbahnseitiges Lochende 24 auf. Das Lochende 24 liegt im vertikalen Höhenniveau unterhalb des Lochanfangs 23.

Der Abstandshalter 16 ist ein Metallprofil, welches aus einer auf Maß geschnittenen Stahlplatine stanz- bzw. kanttechnisch hergestellt ist. Das Metallprofil kann auch mittels Lasern zugeschnitten sein. Ein Abstandshalter 16 ist im Einzelnen insbesondere anhand der Figuren 5 und 6a) bis 6d) beschrieben.

Der Abstandshalter 16 weist eine Basiswand 25 auf, in welcher die durch das Langloch 20 gebildete Führungsbahn 18 vorgesehen ist.

Fahrbahnseitig besitzt ein Abstandshalter 16 einen Stirnschenkel 26. Dieser ist quer zur Basiswand 25 gerichtet und verläuft parallel zur Längsrichtung LR der Schutzplanken 4, 5. Am Stirnschenkel 26 ist jeweils eine Schutzplanke 4, 5 der vertikal übereinander angeordneten Schutzplankenstränge 2, 3 mittels Schraubverbindungsmitteln 27 festgelegt.

Weiterhin weist ein Abstandshalter 16 einen pfostenseitigen Stützschenkel 28 auf. Der Stützschenkel 28 ist quer zur Basiswand 25 gerichtet und stützt sich an einer Vorderseite 29 des Pfostens 6 am vorderen Seitenschenkel 9 des Pfostens 6 ab. Durch den Stützschenkel 28 und den vorderen Seitenschenkel 9 des Pfostens 6 ist ein Schraubverbindungsmittel 30 geführt. Hierfür sind Montageöffnungen 31, 32 im Stützschenkel 28 und im Pfosten 6 vorgesehen. Der Abstandshalter 16 ist mit dem Stützschenkel 28 über das Schraubverbindungsmittel 30 am Pfosten 6 befestigt.

Weiterhin weist der Abstandshalter 16 einen rückseitigen Bügelschenkel 33 auf. Der Bügelschenkel 33 ist von der Basiswand 25 quer gerichtet und liegt an einer von der Fahrbahn FB abgewandten Rückseite 34 des Pfostens 6 an. Die Rückseite 34 des Pfostens 6 befindet sich am hinteren Seitenschenkel 10.

Am, in Vertikalrichtung gesehen, unteren Ende 35 des Abstandshalters 16 ist ein quer zur Basiswand 25 gerichteter unterer Kantenschenkel 36 vorgesehen.

Der vordere Stirnschenkel 26, der Stützschenkel 28, der rückseitige Bügelschenkel 33 und der untere Kantenschenkel 36 sind gleichgerichtet in Richtung zum Pfosten 6 von der Basiswand 25 im Wesentlichen rechtwinklig abgekantet. Die Basiswand 25 des Abstandshalters 16 ist parallel zum Steg 8 des Pfostens 6 angeordnet.

Wie insbesondere die Figur 7 verdeutlicht, ist das Langloch 20 in der Basiswand 25 des Abstandshalters 16 angeordnet. Im Langloch 20 ist die Hülse 21 positioniert. Durch die Hülse 21 und eine Montageöffnung 37 im Steg 8 des Pfostens 6 ist der Gewindebolzen 22 geführt. Links und rechts der Hülse 21 ist ein Scheibenkörper 38 eingegliedert. Innenseitig des Pfostens 6 ist der Gewindebolzen 22 mittels einer Schraubenmutter 39 verspannt. Hierbei stützt sich die Schraubenmutter 39 ebenfalls unter Eingliederung eines Scheibenkörpers 40 innenseitig des Stegs 8 des Pfostens 6 ab.

Die Hülse 21 ist geringfügig länger als die Wanddicke der Basiswand 25 des Abstandshalters 16. Die Scheibenkörper 38 stützen sich jeweils an der Hülse 21 ab, wodurch ein Einklemmen der Basiswand 25 des Abstandshalters 16 vermieden wird.

Durch die Hülse 21 und die beidseitig entlang der Führungsbahn 18 zwischen der Außenseite und der Innenseite der Basiswand 25 angeordneten Scheibenkörper 38 ist eine Leichtgängkeit Führung 17 gewährleistet.

Die Figur 3 zeigt das Fahrzeugrückhaltesystem 1 in einer Seitenansicht in der Ausgangslage bzw. Montageposition. Die beiden übereinander angeordneten Schutzplanken 4, 5 sind vertikal orientiert am Stirnschenkel 26 des Abstandshalters 16 mittels der Schraubverbindungsmittel 27 festgelegt. Der vordere Stirnschenkel 26 des Abstandshalters 16 ist ebenfalls vertikal orientiert und verläuft parallel zum vorderen Seitenschenkel 9 eines Pfostens 6. Das Führungselement 19 durchgreift das Langloch 20 und befindet sich in der Ausgangslage im bzw. am Langlochanfang 23.

Bei einem Anprall eines Kraftfahrzeugs kippt der Abstandshalter 16. Die Kipp- bzw. Drehbewegung ist durch den Pfeil P verdeutlicht. Die Bewegung erfolgt um einen Abstützpunkt 41 an einer oberen Kante 42 des Stützschenkels 28. Die Kippbewegung des Abstandshalters 16 ist durch die Führung 17 in der Bewegung vorgegeben und begrenzt. Hierbei bewegt sich der obere Schutzplankenstrang 2 mit dem Abstandshalter 16 in Richtung zum Pfosten 6 nach hinten. Der untere Schutzplankenstrang 3 bewegt sich nach vorne. Das Schraubverbindungsmittel 30 zwischen Stützschenkel 28 und Pfosten 6 reißt dabei ab. Bei der Kippbewegung bewegt sich der Abstandshalter 16 entlang der Führungsbahn 18. Das Langloch 20 bewegt sich relativ zum feststehenden Führungselement 19.

Mit der Kippbewegung der Abstandshalter 16 bewegen sich die an den Abstandshaltern 16 stirnseitig festgelegten Schutzplanken 3, 4. Hierdurch kann eine aus dem Anprall resultierende Lastspitze reduziert werden. Der obere Schutzplankenstrang 2 bewegt sich relativ zum Pfosten 6 nach hinten, während der untere Schutzplankenstrang 3 nach vorne bewegt wird entgegen der Anprallrichtung. Auf diese Weise kann Anprallenergie absorbiert und das anprallende Fahrzeug entlang des Fahrzeugrückhaltesystems 1 geleitet werden. Die Abstandshalter 16 und mit diesen die Schutzplankenstränge 2, 3 lösen sich von den Pfosten 6 und entfalten ihre Zugbandwirkung.

### Bezugszeichen:

- 1 -: Fahrzeugrückhaltesystem
- 2 -: oberer Schutzplankenstrang
- 3 -: unterer Schutzplankenstrang
- 4 -: Schutzplanken
- 5 -: Schutzplanken
- 6 -: Pfosten
- 7 -: Schraubverbindungsmittel
- 8 -: Steg
- 9 -: vorderer Seitenschenkel
- 10 -: hinterer Seitenschenkel
- 11 -: freies Ende
- 12 -: U-Profil
- 13 -: Profilstrang
- 14 -: Schraubverbindungsmittel
- 15 -: Stoßverbinder
- 16 -: Abstandshalter
- 17 -: Führung
- 18 -: Führungsbahn
- 19 -: Führungselement
- 20 -: Langloch
- 21 -: Hülse
- 22 -: Gewindebolzen
- 23 -: Lochanfang
- 24 -: Lochende
- 25 -: Basiswand
- 26 -: Stirnschenkel
- 27 -: Schraubverbindungsmittel
- 28 -: Stützschenkel
- 29 -: Vorderseite
- 30 -: Schraubverbindungsmittel
- 31 -: Montageöffnung
- 32 -: Montageöffnung
- 33 -: Bügelschenkel
- 34 -: Rückseite von 6
- 35 -: Ende von 16
- 36 -: Kantenschenkel
- 37 -: Montageöffnung
- 38 -: Scheibenkörper
- 39 -: Schraubenmutter
- 40 -: Scheibenkörper
- 41 -: Abstützpunkt
- 42 -: Kante

- FB -: Fahrbahn
- B -: Boden
- P -: Pfeil

## Patentansprüche

1. Fahrzeugrückhaltesystem (1) zur Anordnung neben einer Fahrbahn (FB), welches am Boden festlegbare Pfosten (6) und zumindest einen sich fahrbahnseitig entlang der Pfosten (6) erstreckenden Schutzplankenstrang (2, 3) aus miteinander verbundenen Schutzplanken (4, 5) aufweist, wobei zwischen einem Pfosten (6) und einer Schutzplanke (4, 5) ein Abstandshalter (16) angeordnet ist, **dadurch gekennzeichnet, dass** der Abstandshalter (16) entlang einer Führung (17) relativ zum Pfosten (6) kippbar angeordnet ist.

2. Fahrzeugrückhaltesystem (1) nach Anspruch 1, **dadurch gekennzeichnet, dass** die Führung (17) eine am Abstandshalter (16) vorgesehene Führungsbahn (18) aufweist, welche relativ zu einem am Pfosten (6) angeordneten Führungselement (19) verlagerbar ist.

3. Fahrzeugrückhaltesystem (1) nach Anspruch 2, **dadurch gekennzeichnet, dass** die Führungsbahn (18) durch ein gekrümmt verlaufendes Langloch (20) gebildet ist.

4. Fahrzeugrückhaltesystem (1) nach Anspruch 2 oder 3, **dadurch gekennzeichnet, dass** das Führungselement (19) eine Hülse (21) und einen durch die Hülse (21) geführten Gewindebolzen (22) umfasst.

5. Fahrzeugrückhaltesystem (1) nach Anspruch 3 oder 4, **dadurch gekennzeichnet, dass** das Langloch (20) einen pfostenseitigen Lochanfang (23) und ein fahrbahnseitiges Lochende (24) aufweist, wobei das Lochende (24) im Höhenniveau unterhalb des Lochanfangs (23) liegt.

6. Fahrzeugrückhaltesystem (1) nach einem der Ansprüche 2 bis 5, **dadurch gekennzeichnet, dass** der Abstandshalter (16) ein Metallprofil ist mit einer Basiswand (25), in welcher die Führungsbahn (18) vorgesehen ist und einem fahrbahnseitigen quer zur Basiswand (25) gerichteten Stirnschenkel (26), an welchem die Schutzplanke (4, 5) festlegbar ist sowie einem pfostenseitigen Stützschenkel (28), welcher quer zur Basiswand (25) gerichtet ist und sich an einer Vorderseite (29) des Pfostens (6) abstützt.

7. Fahrzeugrückhaltesystem (1) nach Anspruch 6, **dadurch gekennzeichnet, dass** der Abstandshalter (16) mit seinem Stützschenkel (28) über ein Schraubverbindungsmittel (30) am Pfosten (6) festgelegt ist.

8. Fahrzeugrückhaltesystem (1) nach Anspruch 6 oder 7, **dadurch gekennzeichnet, dass** der Abstandshalter (16) einen rückseitigen Bügelschenkel (33) aufweist, welcher quer zu Basiswand (25) gerichtet ist und der Bügelschenkel (33) an einer von der Fahrbahn (FB) abgewandten Rückseite (34) des Pfostens (6) anliegt.

9. Fahrzeugrückhaltesystem (1) nach einem der Ansprüche 6 bis 8, **dadurch gekennzeichnet, dass** der Abstandhalter (16) einen quer zur Basiswand (25) gerichteten unteren Kantenschenkel (36) aufweist.

10. Fahrzeugrückhaltesystem (1) nach einem der Ansprüche 2 bis 9, **dadurch gekennzeichnet, dass** ein Pfosten (6) einen C-förmigen Querschnitt besitzt mit einem Steg (8) und zwei Seitenschenkeln (9, 10), wobei das Führungselement (19) am Steg (8) des Pfostens (6) festgelegt ist.

11. Fahrzeugrückhaltesystem (1) nach wenigstens einem der Ansprüche 6 bis 9 und Anspruch 10, **dadurch gekennzeichnet, dass** die Basiswand (25) des Abstandshalters (16) parallel zum Steg (8) des Pfostens (6) angeordnet ist.

12. Fahrzeugrückhaltesystem (1) nach wenigstens einem der Ansprüche 1 bis 11, **dadurch gekennzeichnet, dass** zwei vertikal übereinander angeordnete Schutzplankenstränge (2, 3) vorgesehen sind.

13. Fahrzeugrückhaltesystem (1) nach wenigstens einem der Ansprüche 1 bis 12, **dadurch gekennzeichnet, dass** fahrbahnseitig an einem Abstandshalter (16) vertikal übereinander zwei Schutzplanken (4, 5) festgelegt sind.

14. Fahrzeugrückhaltesystem (1) nach wenigstens einem der Ansprüche 1 bis 13, **dadurch gekennzeichnet, dass** auf den freien Ende (11) der Pfosten (6) oder entlang der freien Enden (11) der Pfosten (6) ein aus U-Profilen (12) gebildeter Profilstrang (13) angeordnet ist.

## Geänderte Patentansprüche

### Geänderte Patentansprüche gemäss Regel 137(2) EPÜ.

1. Fahrzeugrückhaltesystem (1) zur Anordnung neben einer Fahrbahn (FB), welches am Boden festlegbare Pfosten (6) und zumindest einen sich fahrbahnseitig entlang der Pfosten (6) erstreckenden Schutzplankenstrang (2, 3) aus miteinander verbundenen Schutzplanken (4, 5) aufweist, wobei zwischen einem Pfosten (6) und einer Schutzplanke (4, 5) ein Abstandshalter (16) angeordnet ist und der Abstandshalter (16) entlang einer Führung (17) relativ zum Pfosten (6) kippbar angeordnet ist, wobei die Führung (17) eine am Abstandshalter (16) vorgesehene Führungsbahn (18) aufweist, welche relativ zu einem am Pfosten (6) angeordneten Führungselement (19) verlagerbar ist, **dadurch gekennzeichnet, dass** der Abstandshalter (16) ein Metallprofil ist mit einer Basiswand (25), in welcher die Führungsbahn (18) vorgesehen ist und einem fahrbahnseitigen quer zur Basiswand (25) gerichteten Stirnschenkel (26), an welchem die Schutzplanke (4, 5) festlegbar ist sowie einem pfostenseitigen Stützschenkel (28), welcher quer zur Basiswand (25) gerichtet ist und sich an einer Vorderseite (29) des Pfostens (6) abstützt, wobei der Abstandshalter (16) mit seinem Stützschenkel (28) über ein Schraubverbindungsmittel (30) am Pfosten (6) festgelegt ist, und der Abstandshalter (16) einen rückseitigen Bügelschenkel (33) aufweist, welcher quer zu Basiswand (25) gerichtet ist und der Bügelschenkel (33) an einer von der Fahrbahn (FB) abgewandten Rückseite (34) des Pfostens (6) anliegt.

2. Fahrzeugrückhaltesystem (1) nach Anspruch 1, **dadurch gekennzeichnet, dass** die Führungsbahn (18) durch ein gekrümmt verlaufendes Langloch (20) gebildet ist.

3. Fahrzeugrückhaltesystem (1) nach Anspruch 1 oder 2, **dadurch gekennzeichnet, dass** das Führungselement (19) eine Hülse (21) und einen durch die Hülse (21) geführten Gewindebolzen (22) umfasst.

4. Fahrzeugrückhaltesystem (1) nach Anspruch 2 oder 3, **dadurch gekennzeichnet, dass** das Langloch (20) einen pfostenseitigen Lochanfang (23) und ein fahrbahnseitiges Lochende (24) aufweist, wobei das Lochende (24) im Höhenniveau unterhalb des Lochanfangs (23) liegt.

5. Fahrzeugrückhaltesystem (1) nach einem der Ansprüche 1 bis 4, **dadurch gekennzeichnet, dass** der Abstandhalter (16) einen quer zur Basiswand (25) gerichteten unteren Kantenschenkel (36) aufweist.

6. Fahrzeugrückhaltesystem (1) nach einem der Ansprüche 1 bis 5, **dadurch gekennzeichnet, dass** ein Pfosten (6) einen C-förmigen Querschnitt besitzt mit einem Steg (8) und zwei Seitenschenkeln (9, 10), wobei das Führungselement (19) am Steg (8) des Pfostens (6) festgelegt ist.

7. Fahrzeugrückhaltesystem (1) nach wenigstens einem der Ansprüche 1 bis 6 und Anspruch 10, **dadurch gekennzeichnet, dass** die Basiswand (25) des Abstandshalters (16) parallel zum Steg (8) des Pfostens (6) angeordnet ist.

8. Fahrzeugrückhaltesystem (1) nach wenigstens einem der Ansprüche 1 bis 7, **dadurch gekennzeichnet, dass** zwei vertikal übereinander angeordnete Schutzplankenstränge (2, 3) vorgesehen sind.

9. Fahrzeugrückhaltesystem (1) nach wenigstens einem der Ansprüche 1 bis 8, **dadurch gekennzeichnet, dass** fahrbahnseitig an einem Abstandshalter (16) vertikal übereinander zwei Schutzplanken (4, 5) festgelegt sind.

10. Fahrzeugrückhaltesystem (1) nach wenigstens einem der Ansprüche 1 bis 9, **dadurch gekennzeichnet, dass** auf den freien Ende (11) der Pfosten (6) oder entlang der freien Enden (11) der Pfosten (6) ein aus U-Profilen (12) gebildeter Profilstrang (13) angeordnet ist.
